# EUROPÄISCHE PATENTSCHRIFT

(11) **EP 0 185 955 B1**
(45) Veröffentlichungstag und Bekanntmachung des Hinweises auf die Patenterteilung: **25.05.1988**
(21) Anmeldenummer: 85115075.5
(22) Anmeldetag: 27.11.1985
(51) Int. Cl.: H01F 41/06

(54) **Verfahren zur Herstellung einer scheibenförmigen, gekrümmten Magnetspule und Vorrichtungen zur Durchführung dieses Verfahrens**
Process for manufacturing a curved disc-shaped magnet coil, and devices for carrying out this process
Procédé pour fabriquer une bobine magnétique en forme de disque cambré et dispositifs pour exécuter ce procédé

(30) Priorität: 10.12.1984 DE 3444983; 19.08.1985 DE 3529607
(43) Veröffentlichungstag der Anmeldung: 02.07.1986
(73) Patentinhaber: SIEMENS AKTIENGESELLSCHAFT, 80333 München (DE)
(72) Erfinder: Jahnke, Andreas, Dr., D-8550 Forchheim (DE); Ries, Günter, Dr., D-8520 Erlangen (DE); Meier, Konrad, D-8520 Erlangen (DE)

(56) Entgegenhaltungen:
- CH-A- 223 641
- US-A- 2 143 315
- US-A- 2 334 584
- US-A- 2 736 345
- US-A- 3 036 603
- PATENTS ABSTRACTS OF JAPAN, Band 5, Nr. 11 (E-42)[683], 23. Januar 1981; & JP - A - 55 140 216 (HITACHI SEISAKUSHO K.K.) 01-11-1980

## Beschreibung

Die Erfindung bezieht sich auf ein Verfahren zur Herstellung einer scheibenförmigen, gekrümmten Magnetspule, insbesondere für eine Anlage zur Beschleunigung und/oder Speicherung elektrisch geladener Teilchen wie Elektronen, wobei die Leiter der zu erstellenden Spule um einen eine konvex geformte Außenseite und eine konkav geformte Innenseite aufweisenden Wickelkern mit somit teilweise negativer Krümmung angeordnet und danach in ihrer entsprechenden Lage fixiert werden. Die Erfindung betrifft ferner Vorrichtungen zur Durchführung dieses Verfahrens sowie Verwendungen solcher Vorrichtungen.

Eine entsprechende Magnetspule ist z. B. aus der Veröffentlichung « Fuji Electric Review », Vol. 19, No. 3, 1973, Seiten 112 bis 118 bekannt. Diese aus Supraleitern gewickelte Spule ist längs einer Kreisbogenlänge mit vorbestimmtem Radius und vorbestimmtem Bogen(Zentri-) Winkel gekrümmt, so daß sie eine konvex geformte Außenseite und eine konkav geformte Innenseite aufweist. Die Magnetspule, deren Leiter durch Verstrebungen wischen diesen Seiten in ihrer geometrischen Lage fixiert werden, soll als Hubmagnet zur berührungsfreien Schwebeführung eines Fahrzeugs längs einer Fahrbahn dienen.

Auch in Teilchenbeschleuniger-Anlagen müssen Speicherringe für geladene Teilchen wie z. B. Elektronen aufgrund ihrer gekrümmten Teilchenbahnen entsprechend gekrümmte Dipolmagnete aufweisen. Diese Magnete können dabei insbesondere halbkreisförmig'gebogen sein (vgl. z. B. « IEEE Trans. on Nucl. Sci. », Vol. NS-30, No. 4, August 1983, Seiten 2531 bis 2533). Wegen der erforderlichen hohen Feldstärken werden hierfür bevorzugt supraleitende Wicklungen vorgesehen (vgl. z. B. auch « Technical Report of ISSP » - The Institute for Solid State Physics - The University of Tokyo, Japan - Ser. B., No. 21, Sept. 1984, Seiten 1 bis 29). Um eine unveränderte Lage der aus entsprechenden Leitern zu erstellenden Windungen dieser Wicklungen zu garantieren, müssen diese zunächst um einen entsprechend geformten Wickelkern gewickelt und an diesem befestigt werden. Dabei stellt sich jedoch das Problem des Wickelns mit negativem Krümmungsradius im Bereich der konkaven Innenseiten solcher Wickelkerne.

Magnete, deren Wicklungen negative Krümmungen aufweisen, können beispielsweise durch . zugfreies Legen des mindestens eines Leiters in Nuten und anschließendes Verkeilen hergestellt werden. Auch ist ein sukzessives Anklemmen des Leiters unter Verwendung besonderer Anpreßelemente wie z. B. einzelner, am Außenrand eines entsprechend geformten Wickelkerns ortsfest anzubringender Klemmen bekannt. Die mit diesen Elementen jeweils angeklemmten Leiterstücke müssen dann Stück für Stück an dem Wickelkern bzw. an gegebenenfalls auf diesen schon aufgebrachten Leiterwindungen fixiert, beispielsweise angeklebt werden. Derartige Wickeltechniken sind jedoch insbesondere zur Herstellung supraleitender Dipolmagnete. von Speicherringen sehr aufwendig und zeitraubend.

Aufgabe der vorliegenden Erfindung ist es deshalb, ein Verfahren zu schaffen, mit dem eine großtechnische Herstellung von scheibenförmigen, gekrümmten Magnetspulen auf verhältnismäßig einfache Weise ermöglicht wird, wobei insbesondere supraleitende Leiter vorgesehen werden sollen.

Diese Aufgabe wird für das eingangs genannte Verfahren erfindungsgemäß dadurch gelöst, daß an den Wickelkern zunächst ein Formkörper vorbestimmter Gestalt angefügt wird, so daß ein provisorischer Wickelkörper mit nur positiven Krümmungsradien seiner Außenseiten und zumindest annähernd gleichem Außenumfang wie der Wickelkern ausgebildet wird, daß dann um diesen Wickelkörper die Leiter unter Zug gewickelt werden, die anschließend nur an dem Wickelkern des Wickelkörpers befestigt werden, und daß nach Entfernen des Formkörpers die somit freiliegenden, dem Bereich der konkaven Innenseite des Wickelkerns zugewandten Leiterteile an diese Innenseite angepreßt und dort fixiert werden.

Die mit dieser Ausgestaltung des Verfahrens Verbundenen Vorteile sind insbesondere darin zu sehen, daß der aus dem Wickelkern und dem Formkörper zusammengesetzte Wickelkörper nur positive Krümmungsradien aufweist, so daß um diesen die einzelnen Leiter unter Zug ohne Schwierigkeiten gewickelt werden können. Die konkave Innenseite der zu erstellenden Spule wird dann dadurch erhalten, daß man nach Entfernen des Formkörpers die entsprechende Längsseite der gekrümmten Wicklung ausbildet, indem man die Leiter auf dieser Seite an die konkave Innenseite des Wickelkernes anpreßt. Auf diese verhältnismäßig einfache Weise ist also eine Spule mit negativer Krümmung zu erstellen, ohne daß es einer besonderen, im allgemeinen sehr aufwendigen Fixierung der gesamten Windungen während des Wickelvorganges bedarf.

Das erfindungsgemäße Verfahren kann vorteilhaft mit einer Vorrichtung durchgeführt werden, für die als Formkörper ein an die konkav geformte Innenseite des Wickelkerns formschlüssig anzufügendes, etwa linsenförmiges Paßstück vorgesehen ist. Mit einem derartigen Formstück ist ein besonders einfacher Aufbau des provisorischen Wickelkörpers möglich.

Eine weitere Vorrichtung zur Durchführung des erfindungsgemäßen Verfahrens enthält einen zusammengesetzten Formkörper, der mindestens zwei an die stark gekrümmten Endstücke des Wickelkerns angrenzende Formteile und mindestens ein sich zwischen diesen Formteilen erstreckendes Verbindungsteil aufweist, wobei der Übergang von der konvexen Außenseite des Wickelkerns auf das jeweilige Formteil des Formkörpers ein vorbestimmtes Stückweit von dem entsprechenden Endstück des Wickelkerns entfernt liegt und wobei eine stärkere Krümmung der Formteile in vorbestimmten Bereichen vorgesehen ist, so daß nach Erstellen der provisorischen Wicklung um den Wickelkörper, Entfernen des Formkörpers und Anpressen der somit freien Wicklungsteile an die konkave Innenseite des Wickelkerns die zuvor an den stärker gekrümmten Bereichen der Formteile anliegenden Wicklungsteile sich zumindest annähernd an den stark gekrümmten Enden des Wickelkerns befinden. Auf diese Weise lassen sich während des Wickelvorganges gegenseitige Bewegungen der Leiter und damit ungleichmäßige Dehnungen auf ein Minimum beschränken.

Vorteilhafte Ausgestaltungen der Vorrichtungen zur Durchführung des erfindungsgemäßen Verfahrens und vorteilhafte Verwendungen derselben gehen aus den übrigen abhängigen Ansprüchen hervor.

Zur weiteren Erläuterung der Erfindung wird auf die Zeichnung Bezug genommen, in deren Figur 1 die Herstellung einer gekrümmten, scheibenförmigen Magnetspule mit einer hierfür geeigneten Vorrichtung angedeutet ist. Figur 2 zeigt schematisch eine besondere Ausführungsform einer entsprechenden Magnetspule. In den Figuren 3 und 4 ist schematisch eine weitere Vorrichtung zur Durchführung des erfindungsgemäßen Verfahrens während verschiedener Verfahrensabschnitte veranschaulicht. Dabei sind in den Figuren übereinstimmende Teile mit den gleichen Bezugszeichen versehen.

Aus Figur 1 ist in Aufsicht schematisch ein ebener Wickelkern 2 ersichtlich, wie er beispielsweise zur Erstellung einer ebenen Dipolmagnetspule für einen Elektronenspeicherring vorgesehen werden kann. Die Wicklung der Spule ist dabei mit mindestens einem flachen, insbesondere supraleitenden Leiter zu erstellen. Der sich längs einer vorbestimmten Bogenlänge b mit einem Bogen- bzw. Krümmungsradius p erstreckende Wickelkern 2 hat eine konstante Breite von 2 x D. Die Größe D ist dabei der Abstand von der Bogenlinie b zu den beiden konzentrisch gekrümmten Längsseiten 3 und 4 des Wickelkerns 2. Diese konstante Breite des Wickelkerns erstreckt sich über eine Bogenlänge π . α° . p/180°, wobei a° der in Grad gemessene Zentri-oder Bogenwinkel ist. Die stirnseitigen Endstücke 5 und 6 des Wickelkerns 2 werden von Halbkreisen mit Durchmessern von jeweils 2 x D gebildet. Über diese Halbkreise ist somit die zu bewickelnde, konvex geformte Außenseite 4 mit der konkav geformten Innenseite 3 des Wickelkörpers 2 verbunden.

Vor dem eigentlichen Wickelvorgang wird an diese konkav geformte Innenseite 3 des Wickelkerns 2 formschlüssig ein etwa linsenförmiges Paßstück 7 als ein Formkörper angefügt, der die Höhe des aufzuwickelnden Leiters hat und dessen zu bewickelnde Außenseite 8 sich tangential an die stirnseitigen Endstücke 5 und 6 des Wickelkerns 2 anlegt. Dieses Paßstück hat somit auf der dem Wickelkern 2 zugewandten Seite einen Krümmungsradius von p-D über eine Bogenlänge (_{T7}/180) - a - (p-D). An diesem Teil des Paßstückes schließen sich noch beidseitig Kreisbögen mit dem Krümmungsradius D und dem Bogenwinkel a an. Die zu bewickelnde Außenseite 8 des Paßstückes 7 hat vorzugsweise einen Krümmungsradius p + D und ebenfalls einen Bogenwinkel a.

Auf den so aus dem Wickelkern 2 und dem Paßstück 7 gebildeten Wickelkörper 10 werden nun die Spulenleiter 11 zu einem Wickelpaket mit konstanter Breite unter Zug aufgewickelt, wobei ein gleicher Abstand zwischen den einzelnen Leiterwindungen eingehalten wird. Da die Krümmungsradien stets positiv sind, ist dabei vorteilhaft ein Aufgehen der unter dem Krümmungsradius D an den stirnseitigen Endstücken 5 und 6 gebogenen Leiter 11 nicht zu befürchten. Nachdem die so erstellte Wicklung nur an dem Spulenkern 2 befestigt, beispielsweise festgeklemmt ist, kann das Paßstück 7 verkleinert und entnommen werden. Ein anschließendes Anpressen der sich im Bereich der somit freien konkaven Innenseite 3 des Wickelkerns 2 befindlichen Leiterteile an diese Längsseite erfolgt dann so, als ob jede Windung einzeln mit angepaßter Länge an dem Wickelkern 2 anliegt. Aufgrund des vorbestimmten Krümmungsradius' der zu bewickelnden Außenseite 8 des Paßstückes 7 ist dabei gewährleistet, daß die Leiterlängen in den einzelnen Windungen vor und nach dem Anpressen zumindest weitgehend konstant bleiben und so eine Stauchung oder Überdehnung des Leiters vermieden wird. In der Figur sind die angepreßten Leiterteile mit 11' bezeichnet und durch gestrichelte Linien angedeutet. Eine Lockerung der die Wicklung an dem Wickelkern haltenden Klemmen ist somit nicht erforderlich. Da die Paßstücke genau die Höhe des Leiters der Windungen haben, können vorteilhaft nacheinander auch Doppelscheiben gewickelt werden. Aus solchen Doppelscheiben sind im allgemeinen supraleitende Dipolmagnetspulen aufgebaut.

Gemäß dem Ausführungsbeiäpiel nach Figur 1 wurde davon ausgegangen, daß der Formkörper jeweils nur ein einziges Paßstück 7 pro scheibenförmiger Wicklung umfaßt und die Leiter an den stirnseitigen Endstücken 5 und 6 des Wickelkerns 2 formschlüssig aneinanderliegen. Wie jedoch aus der in Figur 2·gezeigten schematischen Aufsicht auf ein weiteres Ausführungsbeispiel einer erfindungsgemäß zu erstellenden Magnetspule zu entnehmen ist, läßt sich auch eine Leiterverdünnung an den stirnseitigen Enden der Spule erzielen. Entsprechend dem anhand von Figur 1 beschriebenen Verfahren wird hierzu zunächst um einen zentralen, gekrümmten Wickelkern 2 eine Teilwicklung 15, 15' unter Verwendung eines etwa linsenförmigen Paßstückes 7 aufgebaut. An diese erstellte, gekrümmte Teilwicklung werden dann im Bereich ihrer stirnseitigen Enden 15a und 15b halbmondförmige Paßformen 18 bzw. 19 formschlüssig angefügt. Diese Paßformen 18 und 19 stellen zusammen mit dem zentralen Wickelkern 2 und der um diesen angeordneten Teilwicklung 15, 15' einen weiteren, größeren, ebenfalls gekrümmten Wickelkern dar, an den dann entsprechend dem erfindungsgemäßen Verfahren ein weiteres etwa linsenförmiges Paßstück angesetzt wird, um so einen größeren Wickelkörper mit nur positiver Krümmung seiner Längsseiten zu erhalten. Die Bewicklung dieses größeren Wickelkörpers erfolgt wie bei der ersten Teilwicklung. Die so erhaltene, die erste Teilwicklung 15, 15' umschließende größere Teilwicklung ist in der Figur mit 16, 16' bezeichnet. In entsprechender Weise lassen sich anschließend noch weitere Teilwicklungen erstellen. Gemäß dem dargestellten Ausführungsbeispiel ist noch eine dritte Teilwicklung 17, 17' angenommen. Auf eine Darstellung der weiteren (größeren) Paßstücke und Paßformen wurde in der Figur aus Gründen der Übersichtlichkeit verzichtet.

Wie insbesondere aus Figur 1 hervorgeht, wurden den Ausführungsbeispielen gekrümmte Wickelkerne zugrundegelegt, deren Zentri- oder Bogenwinkel a kleiner als 90° gewählt sind. Das erfindungsgemäße Verfahren ist jedoch nicht auf Wickelkerne mit Bogenwinkeln bis zu dieser Größe beschränkt. Vielmehr lassen sich in entsprechender Weise auch gekrümmte Wickelkerne mit Bogenwinkeln bis zu 180° bewickeln. Im Falle von a = 180° können dann Wickelkern und Paßstücke gemeinsam einen beispielsweise etwa kreisförmigen Wickelkörper bilden.

Bei den in den Figuren 1 und 2 gezeigten Ausführungsbeispielen von erfindungsgemäß zu erstellenden scheibenförmigen Magnetspulen wurde ferner davon ausgegangen, daß die Paßstücke jeweils auf ihrer zu bewickelnden Außenseite einen Krümmungsradius aufweisen, der durch den Krümmungsradius der Bogenlänge des zentralen Wickelkerns, dessen Breite sowie durch dessen Bogenwinkel bestimmt ist. Gegebenenfalls kann jedoch die zu bewickelnde Außenseite dieser Paßstücke auch eine anders gekrümmte Form aufweisen. Voraussetzung hierzu ist lediglich, daß sich keine negativen Krümmungsradien ergeben und die Länge der zu bewickelnden Außenseite des Paßstückes so gewählt ist, daß die Leiterlängen in den einzelnen Windungen vor und nach dem Anpreßvorgang zumindest weitgehend konstant sind. Ein Ausführungsbeispiel eines entsprechenden Formkörpers geht aus Figur 3 hervor.

Aus dieser Figur 3 ist in Aufsicht schematisch ein ebener Wickelkern 20 ersichtlich, der nach dem erfindungsgemäßen Verfahren mit einer Wicklung zu versehen ist. Der sich längs einer vorbestimmten Bogenlänge b' mit einem Bogen- bzw. Krümmungsradius p' erstreckende Wickelkern 20 hat eine konstante Breite Von 2 x D' zwischen seinen beiden konzentrisch gekrümmten Längsseiten 23 und 24. Gemäß dem dargestellten Ausführungsbeispiel soll der Zentri- oder Bogenwinkel α einen Wert von 180° haben. Die stirnseitigen Endstücke 25 und 26 des Wickelkerns 20 werden von Halbkreisen mit Durchmessern von jeweils 2 x D' gebildet.

Vor dem eigentlichen Wickelvorgang wird an den Wickelkern 20 erfindungsgemäß ein aus mehreren Stücken zusammensetzbarer Formkörper 28 angefügt. Dieser Formkörper umfaßt zwei äußere Formteile 29 und 30, die im wesentlichen an die konvexe Außenseite 24 in an die Endstücke 25 und 26 angrenzenden Bereichen 32 bzw. 33 anzusetzen sind, wobei sie sich an Übergangsstellen 35 bzw. 36 tangential an den Wickelkern 20 anlegen. Diese äußeren Formteile 29 und 30 sind mit einem sich zwischen ihnen erstreckenden ein- oder mehrteiligen Verbindungsteil 37 (37a und 37b) auf der der konkaven Innenseite 23 des Wickelkerns 20 zugewandten Seite zu dem Formkörper 28 zusammengesetzt. Das Verbindungsteil 37 kann an seiner Innenseite 38 beliebig gestaltet sein und sich beispielsweise an die Innenseite 23 des Wickelkerns 20 anlegen. Im dargestellten Ausführungsbeispiel ist eine ebene Gestalt angenommen. Der Formkörper bildet nun zusammen mit den Wickelkern 20 einen provisorischen Wickelkörper 39 mit nur positiven Krümmungsradien seiner Außenseiten, wobei sein Außenumfang vorteilhaft zumindest annähernd gleich dem Außenumfang des Wickelkerns 20 sein soll.

Die Übergangsstellen 35 und 36 zwischen dem Wickelkern 20 und den äußeren Formteilen 29 und 30 liegen vorteilhaft in einer vorbestimmten Entfernung e von den jeweiligen Endstücken 25 bzw. 26. Gemäß dem dargestellten Ausführungsbeispiel ist angenommen, daß e eine Bogenlänge ausmacht, die etwa 1/4 der Bogenlänge b' entspricht, d. h. daß gilt: e = (b'/4) + (π. c^{t}'/4.D')/180^{0.} Außerdem sind die Formteile 29 und 30 vorteilhaft so ausgestaltet, daß sie jeweils einen stärker gekrümmten Bereich 40 bzw. 41 ihrer Außenseiten 42 bzw. 43 an einer vorbestimmten Stelle aufweisen. Die Lage dieser Bereiche ist dadurch bestimmt, daß nach einem Bewickeln des Wickelkörpers 39 mit einer provisorischen Wicklung 45 die zunächst an diesen Bereichen anliegenden Wicklungsteile 46 bzw. 47 in der endgültig erstellten gekrümmten Wicklung zumindest annähernd an den Bereichen der stark gekrümmten Endstücke 25 bzw. 26 des Wickelkerns 20 anliegen.

Um die provisorische Wicklung 45 in die gewünschte endgültige Form zu überführen, wird zunächst, wie in der Figur 3 durch gepfeilte Linien 48 angedeutet sein soll, deren Wicklungsteil im Bereich 49 des sich nicht ändernden Wickelkerns 20 an diesen angepreßt oder an diesem befestigt, beispielsweise festgeklammert. Nachdem die angesetzten Stücke 29, 30, 37 des Formkörpers 28 entfernt worden sind, werden dann die somit freien Leiterteile 50 der provisorischen Wicklung 45 mittels eines besonders geformten Anpreßstückes 52 an die konkave Innenseite 23 des Wickelkörpers 20 mit einer Kraft K angepreßt. Aufgrund des vorbestimmten Außenumfangs des Formkörpers 28 ist dabei gewährleistet, daß die Leiterlängen in den einzelnen Windungen vor und nach dem Anpressen zumindest weitgehend konstant bleiben und so eine Stauchung oder Überdehnung der Leiter vermieden wird.

Die so verformte Wicklung ist in Figur 4 schematisch als Aufsicht veranschaulicht und mit 45' bezeichnet. Im Bereich der konkaven Innenseite 23 des Wickelkerns 20 wird die Wicklung formschlüssig von dem Anpreßstück 52 aufgrund einer Haltekraft K' an dieser Innenseite gehalten. Hierzu muß, wie insbesondere auch aus dieser Figur hervorgeht, das Anpreßstück 52 eine die Wicklung verformende, gekrümmte Außenseite 53 aufweisen, deren Krümmungsradius r an den der Wicklung und somit an den Radius p' des Wickelkerns 20 angepaßt ist. D. h., es muß ungefähr gelten : r = p' - D'- s, wobei s die radiale Ausdehnung der Wicklung 45' auf der konkaven Innenseite 23 des Wickelkerns 20 ist.

Nach dem Anpressen der Wicklung 45 kann diese dann mittels eines aushärtbaren Kunststoffes verfestigt werden. Wie in der Figur 4 ferner durch gepfeilte Linien 55 angedeutet sein soll, können nach Entfernen des Anpreßstückes 52 gegebenenfalls die an der konkaven Innenseite 23 des Wickelkerns 20 anliegenden Leiterteile noch an dieser Seite befestigt, beispielsweise festgeklammert werden.

Auch der Formkörper 28 mit seinen Formteilen 29 und 30 sowie dem Verbindungsteil 37 kann genau die Höhe der Leiter der zu erstellenden Windungen haben, so daß sich damit nacheinander Doppelscheiben wickeln lassen.

## Patentansprüche

1. Verfahren zur Herstellung einer scheibenförmigen, gekrümmten Magnetspule, insbesondere für eine Anlage zur Beschleunigung und/oder Speicherung elektrisch geladener Teilchen wie Elektronen, wobei die Leiter der zu erstellenden Spule um einen eine konvex geformte Außenseite und eine konkav geformte Innenseite aufweisenden Wickelkern (2, 20) mit somit teilweise negativer Krümmung angeordnet und danach in ihrer entsprechenden Lage fixiert werden, dadurch gekennzeichnet, daß an den Wickelkern (2, 20) zunächst ein Formkörper (7, 28) vorbestimmter Gestalt angefügt wird, so daß ein provisorischer Wickelkörper (10, 39) mit nur positiven Krümmungsradien seiner Außenseiten ausgebildet wird, daß dann um diesen Wickelkörpers (10, 39) die Leiter (11) unter Zug gewickelt werden, die anschließend nur an dem Wickelkern (2, 20) des Wickelkörpers (10, 39) befestigt werden, und daß nach Entfernen des Formkörpers (7, 28) die somit freiliegenden, dem Bereich der konkaven Innenseite (3, 23) des Wickelkerns (2, 20) zugewandten Leiterteile (11', 50) an diese Innenseite (3, 23) angepreßt und dort fixiert werden.

2. Vorrichtung zur Durchführung des Verfahrens nach Anspruch 1, dadurch gekennzeichnet, daß als Formkörper ein an die konkav geformte Innenseite (3) des Wickelkerns (2) formschlüssig anzufügendes, etwa linsenförmiges Paßstück (7) vorgesehen ist.

3. Vorrichtung nach Anspruch 2, dadurch gekennzeichnet, daß ein längs einer zentralen Bogenlänge (b) gekrümmter Wickelkern (2) mit zumindest annähernd konstantem Abstand (2D) zwischen seinen Längsseiten (3, 4) und halbkreisförmigen stirnseitigen Endstücken (5, 6) vorgesehen ist.

4. Vorrichtung nach Anspruch 3, dadurch gekennzeichnet, daß das etwa linsenförmige Paßstück (7) auf seiner dem Wickelkern (2) zugewandten Seite einem Krümmungsradius p-D bei einer Bogenlänge von π/180°, α·(pD) und auf seiner zu bewickelnden Außenseite (8) einen Krümmungsradius p + D hat,
wobei p der Krümmungsradius der zentralen Bogenlänge (b) des Wickelkerns (2) ist,
a der Bogenwinkel der Bogenlänge (b) ist und
D der Radius der stirnseitigen Endstücke (5, 6) ist.

5. Vorrichtung zur Durchführung des Verfahrens nach Anspruch 1, gekennzeichnet durch einen zusammengesetzten Formkörper (28), der mindestens zwei an die stark gekrümmten Endstücke (25, 26) des Wickelkerns (20) angrenzende Formteile (29, 30) und mindestens ein sich zwischen diesen Formteilen (29, 30) erstreckendes Verbindungsteil (37) aufweist, wobei der Übergang (35, 36) von der konvexen Außenseite (24) des Wickelkerns (20) auf das jeweilige Formteil (29, 30) des Formkörpers (28) ein vorbestimmtes Stückweit (e) von dem entsprechenden Endstück (25, 26) des Wickelkerns (20) entfernt liegt und wobei eine stärkere Krümmung der Außenseiten (42, 43) der Formteile (29, 30) in vorbestimmten Bereichen (40, 41) vorgesehen ist, so daß nach Erstellen der provisorischen Wicklung (45) um den Wickelkörper (39), Entfernen des Formkörpers (28) und Anpressen der somit freien Wicklungsteile (50) an die konkave Innenseite (23) des Wickelkerns (20) die zuvor an den stärker gekrümmten Bereichen (40, 41) der Formteile (29, 30) anliegenden Wicklungsteile (46, 47) sich zumindest annähernd an den stark gekrümmten Endstücken (25, 26) des Wickelkerns (20) befinden.

6. Vorrichtung nach Anspruch 5, dadurch gekennzeichnet, daß der Wickelkern (20) längs einer zentralen Bogenlänge (b') gekrümmt ist und einen zumindest annähernd konstanten Abstand (2D) zwischen seinen sich zwischen den halbkreisförmigen stirnseitigen Endstücken (25, 26) erstreckenden Längsseiten (23, 24) aufweist. '7. Vorrichtung nach Anspruch 6, dadurch gekennzeichnet, daß mit den Formteilen (29, 30) des Formkörpers (28) jeweils etwa 1/4 der sich zwischen den stirnseitigen Endstücken (25, 26) erstreckenden konvexen Außenseite (24) des Wickelkerns (20) zu überdecken ist.

8. Vorrichtung nach einem der Ansprüche 5 bis 7, gekennzeichnet durch ein die freien Wicklungsteile (50) der provisorischen Wicklung (45) an die konkave Innenseite (23) des Wickelkerns (20) anfügendes Anpreßstück (52), dessen entsprechende Außenseite (53) eine an die Krümmung der fertigen Wicklung (45') angepaßte Form aufweist.

9. Vorrichtung nach einem der Ansprüche 2 bis 8, dadurch gekennzeichnet, daß der Außenumfang des provisorischen Wickelkörpers (10, 39) zumindest annähernd gleich dem Außenumfang des Wickelkerns (2, 20) ist.

10. Verwendung der Vorrichtung nach einem der Ansprüche 2 bis 9 zur Erstellung der Wicklung (11, 11'; 15, 15' ; 16, 16' ; 17, 17'; 45, 45') der Magnetspule mit supraleitenden Leitern.

11. Verwendung der Vorrichtung nach einem der Ansprüche 2 bis 9 zur Erstellung der Magnetspule aus einer oder mehreren ebenen Wicklungen, insbesondere mit supraleitenden Leitern.

## Claims

1. A process for manufacturing a curved disc- shaped magnet coil, in particular for an apparatus for the acceleration and/or storage of electrically charged particles such as electrons, in which the conductors of the coil to be formed are arranged around a winding core (2, 20) which has a convex- shaped outer side and a concave-shaped inner side, and' consequently a partly negative curvature; and are subsequently fixed in their corresponding position, characterised in that a shaped body (7, 28) of a predetermined shape is first attached to the winding core (2, 20) so as to form a temporary winding body (10, 39) with only positive radii of curvature on its outer sides, in that the conductors (11), which are subsequently fixed only on the winding core (2, 20) of the winding body (10, 39), are then wound under tension around this winding body (10, 39), and in that after removal of the shaped body (7, 28) the conductor parts (11', 50) which are thus exposed and face the region of the concave inner side (3, 23) of the winding core (2, 20), are pressed against this inner side (3, 23) and fixed in place there.

2. A device for carrying out the process according to claim 1, characterised in that the shaped body provided is a generally lenticular adaptor (7) which may be attached by form-locking to the inner side (3) of the winding core (2).

3. A device according to claim 2, characterised by the provision of a winding core (2) curved along a central arc length (b) with an at least approximately constant distance (2D) between its long sides (3, 4) and semi-circular end-pieces (5, 6) at its ends.

4. A device according to claim 3, characterised in that the generally lenticular adaptor (7) has a radius of curvature p-D with an arc length of π/180° · α· (p-D) on the side facing the winding core (2) and a radius of curvature p + D on its outer side (8) that is to be wound, where p is the radius of curvature of the central arc length (b) of the winding core (2),
a is the angle subtended by the arc length (b) and
D is the radius of the end-pieces (5, 6) at the ends.

5. A device for carrying out the process according to claim 1, characterised by a composite shaped body (28) which has at least two shaped parts (29, 30) adjoining the sharply curved end-pieces (25, 26) of the winding core (20) and at least one connecting part (37) which extends between these shaped parts (29, 30), the transition (35, 36) from the convex outer side (24) of the winding core (20) to the respective shaped part (29, 30) of the shaped body (28) being a predetermined distance (e) from the corresponding endpiece (25, 26) of the winding core (20) and the curvature of the outer sides (42, 43) of the shaped parts (29, 30) being sharper in predetermined regions (40, 41), so that, after the temporary winding (45) has been formed around the winding body (39), the shaped body (28) has been removed and the parts (50) of the winding thereby freed have been pressed against the concave inner side (23) of the winding core (20), the parts (46, 47) of the winding which previously adjoined the more sharply curved regions (40, 41) of the shaped parts (29, 30) lie at least approximately on the sharply curved end-pieces (25, 26) of the winding core (20).

6. A device according to claim 5, characterised in that the winding core (20) is curved along a central arc length (b') and the distance (2D) between its long sides (23, 24) which extend between the semi-circular end-pieces (25, 26) is at least approximately constant.

7. A device according to claim 6, characterised in that in each case about 1/4 of the convex outer side (24) of the winding core (20) which extends between the end-pieces (25, 26) at the ends is to be covered by the shaped parts (29, 30) of the shaped body (28).

8. A device according to any one of claims 5 to 7 characterised by a pressure member (52) which may be used to attach the free parts (50) of the temporary winding (45) to the concave inner side (23) of the winding core (20), and of which the shape of the corresponding outer side (53) is adapted to the curvature of the finished winding (45').

9. A device according to any one of claims 2 to 8, characterised in that the circumference of the temporary winding body (10, 39) is at least about the same as the circumference of the winding core (2, 20).

10. The use of the device according to any one of claims 2 to 9 for forming the winding (11, 11'; 15, 15'; 16, 16'; 17, 17'; 45, 45') of the magnet coil with superconducting conductors.

11. The use of the device according to any one of claims 2 to 9 for forming the magnet coil from one or more flat windings, in particular of superconducting conductors.

## Revendications

1. Procédé pour fabriquer une bobine magnétique en forme de disque cambré, en particulier pour une installation d'accélération et/ou de stockage de particules chargées électriquement, telles que des électrons, selon lequel on dispose les conducteurs de la bobine à fabriquer autour d'un noyau d'enroulement (2, 20) ayant un côté extérieur de forme convexe et un côté intérieur de forme concave, de sorte que les conducteurs sont disposés en partie avec une courbure négative, et selon lequel on fixe ensuite les conducteurs à la position qu'ils doivent avoir, caractérisé en ce que l'on joint d'abord au noyau d'enroulement (2, 20) un corps de formage (7, 28) de forme prédéterminée, de manière à créer un corps d'enroulement provisoire (10,39) dont les côtés extérieurs possèdent seulement des rayons de courbure positifs, que l'on enroule les conducteurs (11) ensuite sous tension autour de ce corps d'enroulement (10, 39), avec fixation consécutive des conducteurs au seul noyau (2, 20) du corps d'enroulement (10, 39), et que, après enlèvement du corps de formage (7, 28), on presse contre le côté intérieur concave (3, 23) du noyau d'enroulement (2, 20) les parties des conducteurs (11', 50) ainsi disposées librement et dirigées vers ce côté intérieur et on fixe ces parties de conducteurs contre ce côté intérieur.

2. Dispositif pour la mise en oeuvre du procédé selon la revendication 1, caractérisé en ce que, en tant que corps de formage, on utilise une pièce complémentaire (7), à peu près en forme de lentille, qui peut être adjointe au côté intérieur concave (3) du noyau (2) en épousant la forme de ce côté intérieur.

3. Dispositif selon la revendication 2, caractérisé par la prévision d'un noyau d'enroulement (2), cambré suivant une longueur d'arc (b) centrale, avec une distance (2D) approximativement constante entre ses côtés longitudinaux (3, 4) et avec des extrémités (5, 6) délimitées par des demi-cercles.

4. Dispositif selon la revendication 3, caractérisé en ce que la pièce complémentaire (7), à peu près en forme de lentille, possède, sur son côté dirigé vers le noyau d'enroulement (2), un rayon de courbure p-D sur une longueur d'arc de π/180° · α · (p-D) et, sur son côté 'extérieur (8) sur lequel est à former l'enroulement, un rayon de courbure p + D, où
p est le rayon de courbure de la longueur d'arc centrale (b) du noyau d'enroulement (2)
a est l'angle d'arc de la longueur d'arc (b) et
D est le rayon des extrémités (5, 6).

5. Dispositif pour la mise en oeuvre du procédé selon la revendication 1, caractérisé par un corps de formage composé (28), qui présente au moins deux pièces de formage (29, 30) adjacentes aux extrémités (25, 26) de forte courbure du noyau d'enroulement (20) et au moins une pièce de liaison (37) s'étendant entre ces pièces de formage (29, 30), la transition (35, 36) entre le côté extérieur convexe (24) du noyau (20) et la pièce de formage (29, 30) du corps d'enroulement (28) étant située à une distance (e) préfixée de l'extrémité (25, 26) correspondante du noyau (20) et les côtés extérieurs (42, 43) des pièces de formage (29, 30) ayant une plus forte courbure dans des zones (40, 41) prédéterminées, de manière que, après confection de l'enroulement provisoire (45) autour du corps d'enroulement (39), enlèvement du corps de formage (28) et pressage des parties d'enroulement (50) ainsi devenues libres contre le côté intérieur concave (23) du noyau (20), les parties d'enroulement (46, 47) appliquées précédemment contre les zones (40, 41) de plus forte courbure des pièces de formage (29, 30), soient situées au moins à peu près sur les extrémités (25, 26) de forte courbure du noyau d'enroulement (20).

6. Dispositif selon la revendication 5, caractérisé en ce que le noyau d'enroulement (20) est cambré suivant une longueur d'arc centrale (b') et possède une distance (2D) au moins à peu près constante entre ses côtés longitudinaux (23, 24) s'étendant entre les extrémités (25, 26) délimitées par des demi-cercles.

7. Dispositif selon la revendication 6, caractérisé en ce que les pièces de formage (29, 30) du corps de formage (28) doivent recouvrir chacune à peu près un quart du côté extérieur convexe (24), s'étendant entre les extrémités (25, 26), du noyau d'enroulement (20).

8. Dispositif selon une des revendications 5 à 7, caractérisé par une pièce de pression (52) pour presser les parties d'enroulement libres (50) de l'enroulement provisoire (45) contre le côté intérieur concave (23) du noyau d'enroulement (20), pièce dont le côté extérieur (53) possède une forme adaptée à la cambrure de l'enroulement fini (45').

9. Dispositif selon une des revendications 2 à 8, caractérisé en ce que la circonférence du corps d'enroulement provisoire (10, 39) est au moins approximativement égale à la circonférence du noyau d'enroulement (2, 20).

10. Application du dispositif selon une des revendications 2 à 9 pour la confection de l'enroulement (11, 11'.; 15, 15' ; 16, 16' ; 17, 17' ; 45, 45') de la bobine magnétique avec des supraconducteurs.

11. Application du dispositif selon une des revendications 2 à 9 pour la confection de la bobine magnétique à partir d'un ou de plusieurs enroulements plans, en particulier avec des supraconducteurs.
